# EUROPÄISCHE PATENTSCHRIFT

(11) **EP 2 236 959 B1**
(45) Veröffentlichungstag und Bekanntmachung des Hinweises auf die Patenterteilung: **24.06.2015**
(21) Anmeldenummer: 10002816.6
(22) Anmeldetag: 17.03.2010
(51) Int. Cl.: F25B 41/06

(54) **Kapillarrohr und Trockner für ein Kühl-und/oder Gefriergerät, Kühl- und/oder Gefriergerät sowie Verfahren zur Sicherung und/oder Geräuschreduktion eines Kapillarrohres und Trockners eines Kühl- und oder Gefriergerätes**
Capillary tube and dryer for a fridge and/or freezer, fridge and/or freezer and method for securing and/or reducing the noise of a capillary tube and a drier for a fridge and/or freezer
Tuyau capillaire et sécheur pour un appareil de refroidissement et/ou de congélation, appareil de refroidissement et/ou de congélation ainsi que procédé destiné à la sécurisation et/ou la réduction du bruit d'un tuyau capillaire et d'un sécheur d'un appareil de refroidissement et/ou de congélation

(30) Priorität: 18.03.2009 DE 102009013810; 29.04.2009 DE 102009019359
(43) Veröffentlichungstag der Anmeldung: 06.10.2010
(73) Patentinhaber: Liebherr-Hausgeräte Lienz GmbH, 9900 Lienz (AT)
(72) Erfinder: Lercher, Dominik, 9782 Nikolsdorf (AT)
(74) Vertreter: Herrmann, Uwe

(56) Entgegenhaltungen:
- JP-A- 10 132 396
- JP-A- 2004 354 026
- JP-A- 2006 145 054
- KR-A- 20070 008 337
- US-A- 4 269 042
- US-A1- 2005 109 486

## Beschreibung

Die vorliegende Erfindung betrifft ein Kapillarrohr und ein Trockner für ein Kühl- und/oder Gefriergerät, wobei das Kapillarrohr in einem Teilabschnitt durch zumindest teilweise Aufwicklung eine Kapillarrohrwicklung ausbildet, ein Kühl- und/oder Gefriergerät sowie ein Verfahren zur Sicherung und/oder Geräuschreduktion eines Kapillarrohres eines Kühl- und/oder Gefriergeräts.

Bei Kühl- und/oder Gefriergeräten kann z.B. aus Platzgründen ein Kapillarrohr des Kühlkreislaufs auf einen Trockner aufgewickelt werden. Da die Spannung des am Trockner aufgewickelten Kapillarrohres nach einigen Betriebsmonaten nachlassen kann, kann es zu Störgeräuschen beim Betrieb des Kühl- und/oder Gefriergerätes kommen.

Durch die Lockerung des auf den Trockner aufgewickelten Teils des Kapillarrohres sind Relativbewegungen zwischen Trockner und Kapillarrohr möglich, insbesondere können beide Komponenten, aber auch die Windungen des Kapillarrohrs selbst gegeneinander stoßen. Bei Betrieb des Kältekreislaufs können die vom Antrieb des Kältemittelkreislaufs ausgehenden Schwingungen dazu führen, dass Trockner und Kapillarrohr gegeneinander schwingen und als unangenehm empfundene Geräusche erzeugen. Dieses Geräusch wird auch als Rasseln bezeichnet und kann dazu führen, dass der Kundendienst zur Behebung dieses Geräusches angefordert wird und dieses Geräusch beheben soll.

JP-A-357 184 470 U offenbart ein Kapillarrohr und ein Trockner gemäß Oberbegriff des Anspruchs 1.

Es ist daher die Aufgabe der vorliegenden Erfindung, ein Kapillarrohr der eingangs genannten Art in vorteilhafter Weise weiterzubilden, insbesondere dahingehend, dass ein Auftreten von Störgeräuschen durch Trockner und Kapillarrohr im Betrieb des Kühl- und/oder Gefriergerätes langfristig vermieden werden kann.

Diese Aufgabe wird erfindungsgemäß durch ein Kapillarrohr mit den Merkmalen des Anspruchs 1 gelöst. Danach ist vorgesehen, dass ein Kapillarrohr für ein Kühl- und/oder Gefriergerät in einem Teilabschnitt durch zumindest teilweise Aufwicklung eine Kapillarrohrwicklung ausbildet, wobei im Bereich der Kapillarrohrwicklung ein Sicherungselement, vorzugsweise ein elastisches Element vorgesehen ist. Eine derartige Kapillarrohrwicklung kann beispielsweise durch eine teilweise Verwindung entlang der Längsachse des Kapillarrohres ausgebildet sein. Genauso gut kann eine derartige Kapillarrohrwicklung auch durch eine mehrfache Verwindung bzw. Aufwicklung ausgebildet werden.

Durch die Anordnung des Sicherungselements wird verhindert, dass die Windungen des Kapillarrohres gegeneinander schwingen und es hierdurch zu einer als unangenehm empfundenen Geräuschentwicklung kommt. Zusätzlich wird verhindert, dass die Kapillarrohrwicklung gegen den Trockner schlägt oder schwingt.

Besonders vorteilhaft ist es, wenn das Sicherungselement aus einem elastischen, vorzugsweise aus einem dauerelastischen Material besteht.

Es kann weiter vorgesehen sein, dass das Sicherungselement eine Beschichtung und/oder eine zumindest teilweise Einhüllung und/oder eine Unterfütterung der Kapillarrohrwicklung ist und/oder sich in zumindest einem Teil der Zwischenräume der Kapillarrohrwicklung erstreckt. Insbesondere ist denkbar, dass sich das Sicherungselement zwischen den Windungen und/oder zwischen der Wicklung des Kapillarrohrs und dem Trockner befindet. Dadurch ergibt sich der Vorteil, dass das Sicherungselement zusätzlich als Schutzschicht z.B. gegen Verschmutzung und Beschädigung und gegen Korrosion dienen kann. Das Anbringen einer derartigen Schutzschicht weist den Vorteil auf, dass dies eine günstige und platzsparende Lösung ist. Weiter ist von Vorteil, dass eine derartige Schutzschicht auch einfach durch den Kundendienst gelöst und neu hergestellt werden kann. Da keine zusätzlichen Bauteile benötigt werden, ist es z.B. möglich, diese Lösung bei jedem Gerät mit einer Kapillarrohrwicklung auf einem Trockner einzusetzen. Insbesondere ist der Platzbedarf des Trocknerwickels mit Schutzschicht gleich dem des Trocknerwickels ohne Schutzschicht.

Des Weiteren ist es möglich, dass das Sicherungselement eine gummielastische Masse umfasst oder durch diese gebildet wird und/oder dass das Sicherungselement eine Gummihülle oder eine gummiartige Hülle umfasst oder durch diese gebildet wird. Eine gummielastische Masse kann beispielsweise ein zum Zeitpunkt des Auftragens flüssiger und sich später verfestigender, aber elastisch verbleibender Gummiaufstrich sein. Eine Gummihülle kann beispielsweise auch durch eine Gummikappe oder durch einen Gummischlauch oder einen geschlitzten Gummischlauch ausgebildet sein. Ein geschlitzter Gummischlauch weist dabei den Vorteil auf, dass dieser einfach auf die Kapillarrohrwicklung oder auf das Bauteil bzw. den Trockner aufgesetzt und dort gegebenenfalls weiter fixiert, z.B. verklebt werden kann.

Denkbar ist es, dass das Sicherungselement durch einen aufsteckbaren Clip gebildet wird. Dieser kann als einseitig offenes, im Querschnitt teilkreisförmiges Element ausgeführt sein. Denkbar ist z. B. eine im wesentlichen zylindrische Ausführung, die einseitig offen ist (z. B. einen sich in Längsrichtung des Elementes erstreckenden Schlitz oder sonstige Öffnung aufweist).

Dieser Clip kann über die bereits aufgewickelte Kapillarrohrwicklung aufgeschoben werden. Denkbar ist es, dass die Kapillarrohrwicklung unmittelbar auf einem Trockner oder einem sonstigen Element des Kältemittelkreislaufes bzw. des Kühl- und/oder Gefriergerätes aufgewickelt ist und dass darüber, d. h. über die aufgewickelte Kapillarrohrwicklung der genannte Clip gesteckt wird. Dieser besteht vorzugsweise aus einem flexiblen bzw. elastischen Material. Der Clip kann so ausgeführt sein, dass er zum Aufstecken aufgeweitet werden muss und nach dem Aufstecken selbständig in seine die Kapillarrohrwicklung zumindest teilweise umgebende endgültige Position zurückbewegt wird.

Es kann vorgesehen sein, dass das elastische Element eine Farbe, ein Klebstoff und/oder ein Bitumen-, Acryl oder Siliconanstrich bzw. -beschichtung ist. Alternativ oder zusätzlich kommt in Betracht, dass das Sicherungselement Acryl und/oder Silicon und/oder einen oder mehrere der vorgenannten Stoffe aufweist oder aus einem oder mehreren dieser Stoffe besteht. Hierdurch kann besonders einfach, schnell und kostengünstig ein elastisches Element ausgebildet werden.

Weiter ist möglich, dass das elastische Element durch Aufziehen, Aufsetzen, Tauchen, Streichen, Rollen und/oder Sprühen auftragbar oder aufgetragen ist. Diese Auftragsverfahren ermöglichen beispielsweise eine schnelle und einfache Beschichtung der Kapillarrohrwicklung. Insbesondere ist es möglich, dass das Sicherungselement, etwa eine auftragbare gummielastische Masse, beim Auftragen zwischen die einzelnen Kapillarwindungen und auch z.B. zwischen Kapillarrohrwicklung und ein weiteres Element des Kühl- und/oder Gefriergerätes eindringt und elastisch verklebt.

Des Weiteren kann vorgesehen sein, dass das Sicherungselement vom Kapillarrohr und/oder von dem Bauteil, insbesondere dem Trockner, auf dem sich die Kapillarrohrwicklung befindet, ablösbar ist. Dadurch ergibt sich der Vorteil, dass ein bereits angebrachtes Sicherungselement einfach ausgetauscht werden kann. Beispielsweise ist denkbar, dass eine gummielastische Beschichtung derart beschaffen ist, dass sie gegebenenfalls nach einem Einschneiden oder Einreißen vollständig abziehbar ist.

Darüber hinaus kann vorgesehen sein, dass die Kapillarrohrwicklung spiralförmig ausgebildet ist.

Weiter ist möglich, dass die Kapillarrohrwicklung auf einen zylindrischen Trockner, aufgewickelt ist. Vorzugsweise umgreifen dabei die spiralförmigen Windungen der Kapillarrohrwicklung den zylindrischen Trockner zumindest im mittleren Teil des Trockners.

Es ist ferner denkbar, dass die Beschichtung die Kapillarrohrwicklung und/oder zumindest den von der Kapillarrohrwicklung umfassten Teil des Trockners teilweise oder vollständig umgreift. Dadurch ergibt sich beispielsweise der Vorteil, dass die z.B. durch eine gummielastische Masse ausgebildete Schutzschicht Kapillarrohrwicklung und/oder den Bereich des Trockners schützt, auf den das Kapillarrohr aufgewickelt ist.

Des Weiteren betrifft die Erfindung ein Kühl- und/oder Gefriergerät mit den Merkmalen des Anspruchs 11. Danach ist vorgesehen, dass ein Kühl- und/oder Gefriergerät wenigstens ein Kapillarrohr und ein Trockner nach einem der Ansprüche 1 bis 10 aufweist.

Weiter betrifft die Erfindung ein Verfahren zur Sicherung und/oder Geräuschreduktion eines Kapillarrohres eines Kühl- und/oder Gefriergeräts mit den Merkmalen des Anspruchs 12. Dabei wird bei einem Kapillarrohr, wobei das Kapillarrohr in einem Teilabschnitt durch zumindest teilweise Aufwicklung eine Kapillarrohrwicklung ausbildet, im Bereich der Kapillarrohrwicklung ein Sicherungselement, vorzugsweise ein elastisches Element und besonders bevorzugt eine gummielastische Masse angeordnet.

Von Vorteil ist es, wenn das elastische Element eine Farbe, ein Klebstoff und/oder ein Bitumenanstrich und/oder eine gummielastische Masse ist und/oder aus Acryl und/oder aus Silicon besteht und oder eine oder mehrere der genannten Komponenten aufweist oder daraus besteht, und/oder wenn das Sicherungselement durch Aufziehen, Aufsetzen, Tauchen, Streichen, Rollen und/oder Sprühen aufgetragen wird.

Darüber hinaus kann vorgesehen sein, dass zum Austausch des Sicherungselements das im Bereich der Kapillarrohrwicklung angeordnete Sicherungselement abgelöst und ein neues Sicherungselement durch Aufziehen, Aufsetzen, Tauchen, Streichen, Rollen und/oder Sprühen aufgetragen wird.

Ferner ist möglich, dass das Verfahren zur Sicherung und/oder Geräuschreduktion eines Kapillarrohres eines Kühl- und/oder Gefriergeräts mit einem Kapillarrohr und mit einem Trockner gemäß einem der Ansprüche 1 bis 10 und/oder einem Kühl- und/oder Gefriergerät gemäß Anspruch 11 durchgeführt wird.

Weitere Einzelheiten und Vorteile der Erfindung sollen nun anhand eines in der Zeichnung dargestellten Ausführungsbeispiels näher erläutert werden. Es zeigt:
- Fig. 1:: eine Draufsicht auf ein Kapillarrohr eines Kühl- und/oder Gefriergeräts.

Fig. 1 zeigt eine Draufsicht auf ein Kapillarrohr 10 eines Kühl- und/oder Gefriergerätes, wobei das Kapillarrohr 10 Bestandteil des Kältemittelkreislaufs ist und z.B. Kältemittel zu einem Verdampfer führt.

Das Kapillarrohr 10 wird in einem Teilbereich 12 spiralförmig aufgewickelt. Dieser Teilbereich 12, auch Kapillarrohrwicklung 12 genannt, wird auf einem zylindrischen Trockner 20 eines Kühl- und/oder Gefriergerätes aufgewickelt. Das im folgenden als elastisches Element 30 bezeichnete Sicherungselement besteht im dargestellten Ausführungsbeispiel aus einer gummielastischen Masse 30, die auf die Kapillarrohrwicklung 30 und/oder auf einen Teil der Oberfläche des Trockners 20 aufgetragen ist und aus dauerelastischem Material besteht.

Die gummielastische Masse 30 umhüllt die Kapillarrohrwicklung 30 und den von der Kapillarrohrwicklung umschlossenen Teil des Trockners 20 vollständig. Somit dient die gummielastische Masse 30 nicht nur als Sicherung, die z.B. geräuscherzeugende Relativbewegungen des Kapillarrohres 10 und des Trockners 20 zueinander verhindert und die Kapillarrohrwicklung 12 mit dem Trockner verklebt, sondern zudem noch als Schutzschicht 30, die Verschmutzung und Beschädigung verhindern hilft. Ebenso ist es denkbar, dass sich die gummielastische Masse 30 nicht um das Kapillarrohr 10 herum, sondern um Wesentlichen nur auf der Oberfläche des Trockners 20 und/oder zwischen den einzelnen Strängen der Wicklung 12 befindet.

Grundsätzlich ist es möglich, die gummielastische Masse 30 bei der Herstellung durch Eintauchen, Aufsprühen oder Aufstreichen aufzutragen. Es kann auch vorgesehen sein, dass die Wicklung 12 und/oder der Trockner 20 in einer gummielastischen Masse 30 gerollt wird, um die Schutzschicht 30 aufzutragen. Dabei ist denkbar, dass an Stelle einer gummielastischen Masse 30 auch eine Farbe, gegebenenfalls eine eine elastische Schicht ausbildenden Farbe, ein Kleber, eine Bitumenanstrich oder eine sonstige gut verarbeitbare, ungefährliche gummielastische Masse aufgetragen wird.

Um die Schutzschicht 30 bzw. die gummielastische Masse 30 auszutauschen, kann die aufgetragene Schutzschicht 30 bzw. die gummielastische Masse 30 in einem ersten Schritt abgezogen werden. Eine neue Schutzschicht 30 bzw. eine neue gummielastische Masse 30 kann dann beispielsweise durch einen Kundendienstmitarbeiter vor Ort durch Aufstreichen, Aufsprühen oder ein sonstiges Auftragverfahren aufgebracht werden. Dabei kann es sich um die auch werkseitig verwendete gummielastische Masse handeln, aber auch genausogut um eine Farbe, einen Kleber, einen Bitumen- oder Acryl- oder Siliconanstrich bzw. -beschichtung oder eine sonstige gut verarbeitbare, ungefährliche gummielastische Masse.

Für den Austausch können Trockner 20 und Wicklung 12 gegeneinander verschoben werden. Es ist aber auch denkbar, dass die gummielastische Masse 30 in die Zwischenräume zwischen Wicklung 12 und Trockner 20, aber auch zwischen die einzelnen Stränge der Wicklung 12 einzieht.

## Patentansprüche

1. Kapillarrohr (10) und Trockner für ein Kühl- und/oder Gefriergerät, wobei das Kapillarrohr (10) in einem Teilabschnitt durch zumindest teilweise Aufwicklung eine Kapillarrohrwicklung (12) ausbildet und auf den Trockner (20) aufgewickelt ist,
**dadurch gekennzeichnet,**
**dass** im Bereich der Kapillarrohrwicklung (12) ein Sicherungselement (30) vorgesehen ist, das eine zumindest teilweise Einhüllung der auf den Trockner aufgewickelten Kapillarrohrwicklung (12) darstellt, sodass Störgeräusche durch eine Relativbewegung von Teilen der Kapillarrohrwicklung (12) relativ zueinander, und Störgeräusche durch eine Relativbewegung der Kapillarrohrwicklung (12) zum Trockner (20) verhindert oder verringert werden.

2. Kapillarrohr (10) und Trockner für ein Kühl- und/oder Gefriergerät nach Anspruch 1, **dadurch gekennzeichnet, dass** das Sicherungselement (30) ferner eine Beschichtung (30) und/oder Unterfütterung der Kapillarrohrwicklung (12) darstellt und/oder sich in zumindest einen Teil der Zwischenräume der Kapillarrohrwicklung (12) erstreckt.

3. Kapillarrohr (10) und Trockner für ein Kühl- und/oder Gefriergerät nach Anspruch 1 oder 2, **dadurch gekennzeichnet, dass** das Sicherungselement (30) eine gummielastische Masse (30) umfasst oder durch diese gebildet wird und/oder dass das Sicherungselement (30) eine Gummihülle oder eine gummiartige Hülle umfasst oder durch diese gebildet wird.

4. Kapillarrohr (10) und Trockner für ein Kühl- und/oder Gefriergerät nach einem der vorhergehenden Ansprüche, **dadurch gekennzeichnet, dass** das Sicherungselement (30) eine Farbe, ein Klebstoff und/oder ein Bitumenanstrich ist und/oder Acryl und/oder Silicon aufweist oder daraus besteht.

5. Kapillarrohr (10) und Trockner für ein Kühl- und/oder Gefriergerät nach einem der vorhergehenden Ansprüche, **dadurch gekennzeichnet, dass** das Sicherungselement (30) durch Aufziehen, Aufsetzen, Tauchen, Streichen, Rollen und/oder Sprühen auftragbar oder aufgetragen ist.

6. Kapillarrohr (10) und Trockner für ein Kühl- und/oder Gefriergerät nach einem der vorhergehenden Ansprüche, **dadurch gekennzeichnet, dass** das Sicherungselement (30) vom Kapillarrohr (10) und/oder vom Trockner ablösbar oder nicht ablösbar ist.

7. Kapillarrohr (10) und Trockner für ein Kühl- und/oder Gefriergerät nach einem der vorhergehenden Ansprüche, **dadurch gekennzeichnet, dass** die Kapillarrohrwicklung (12) spiralförmig ausgebildet ist.

8. Kapillarrohr (10) und Trockner für ein Kühl- und/oder Gefriergerät nach einem der Ansprüche 2 bis 7, **dadurch gekennzeichnet, dass** die Beschichtung die Kapillarrohrwicklung (30) und/oder zumindest den von der Kapillarrohrwicklung (12) umfassen Teil des Trockners (20) teilweise oder vollständig umgreift.

9. Kapillarrohr (10) und Trockner für ein Kühl- und/oder Gefriergerät nach einem der vorhergehenden Ansprüche, **dadurch gekennzeichnet, dass** der Trockner (20) ein zylindrischer Trockner ist.

10. Kapillarrohr (10) und Trockner für ein Kühl- und/oder Gefriergerät nach einem der vorhergehenden Ansprüche, **dadurch gekennzeichnet, dass** das Sicherungselement (30) elastisch ist.

11. Kühl- und/oder Gefriergerät mit wenigstens einem Kapillarrohr (10) und Trockner nach einem der Ansprüche 1 bis 9.

12. Verfahren zur Sicherung und/oder Geräuschreduktion eines Kapillarrohres eines Kühl- und/oder Gefriergeräts, wobei das Kapillarrohr (10) in einem Teilabschnitt durch zumindest teilweise Aufwicklung auf einen Trockner (20) eine Kapillarrohrwicklung (12) ausbildet,
**dadurch gekennzeichnet,**
**dass** im Bereich der Kapillarrohrwicklung (12) ein Sicherungselement (30), vorzugsweise eine gummielastische Masse (30) angeordnet wird, das eine zumindest teilweise Einhüllung der auf den Trockner aufgewickelten Kapillarrohrwicklung (12) darstellt, sodass Störgeräusche durch eine Relativbewegung von Teilen der Kapillarrohrwicklung (12) relativ zueinander, und Störgeräusche durch eine Relativbewegung der Kapillarrohrwicklung (12) zum Trockner (20) verhindert oder verringert werden.

13. Verfahren zur Sicherung und/oder Geräuschreduktion eines Kapillarrohres eines Kühl- und/oder Gefriergeräts nach Anspruch 12, **dadurch gekennzeichnet, dass** das Sicherungselement (30) eine Farbe, ein Klebstoff und/oder ein Bitumenanstrich und/oder eine gummielastische Masse und/oder Acryl und/oder Silicon aufweist oder daraus besteht ist und/oder dass das Sicherungselement (30) durch Aufziehen, Aufsetzen, Tauchen, Streichen, Rollen und/oder Sprühen aufgetragen wird.

14. Verfahren zur Sicherung und/oder Geräuschreduktion eines Kapillarrohres eines Kühl- und/oder Gefriergeräts nach Anspruch 12 oder 13, **dadurch gekennzeichnet, dass** zum Austausch des Sicherungselements (30) das im Bereich der Kapillarrohrwicklung (12) angeordnete Sicherungselement (30) abgelöst und ein neues Sicherungselement (30) durch Aufziehen, Aufsetzen, Tauchen, Streichen, Rollen und/oder Sprühen aufgetragen wird.

15. Verfahren zur Sicherung und/oder Geräuschreduktion eines Kapillarrohres eines Kühl- und/oder Gefriergeräts nach einem der Ansprüche 12 bis 14, **dadurch gekennzeichnet, dass** es sich um ein Kapillarrohr (10) und Trockner gemäß einem der Ansprüche 1 bis 10 und/oder um ein Kühl- und/oder Gefriergerät gemäß Anspruch 11 handelt.

## Claims

1. A capillary tube (10) and a dryer for a refrigerator unit and/or a freezer unit, wherein the capillary tube (10) forms a capillary tube winding (12) in a part section by an at least partial winding up and is wound up onto the dryer (20),
**characterised in that**
a securing element (30) is provided in the region of the capillary tube winding (12) and represents an at least partial enveloping of the capillary tube winding (12) wound onto the dryer so that disturbing noises due to a relative movement of parts of the capillary tube winding (12) relative to one another and disturbing noises due to a relative movement of the capillary tube winding (12) to the dryer (20) are prevented or reduced.

2. A capillary tube (10) and a dryer for a refrigerator unit and/or a freezer unit in accordance with claim 1, **characterised in that** the securing element (30) furthermore represents a coating (30) and/or a lining of the capillary tube winding (12) and/or extends into a least some of the intermediate spaces of the capillary tube winding (12).

3. A capillary tube (10) and a dryer for a refrigerator unit and/or a freezer unit in accordance with claim 1 or claim 2, **characterised in that** the securing element (30) comprises a rubber elastic compound (30) or is formed thereby; and/or **in that** the securing element (30) comprises a rubber sleeve or a rubber-like sleeve or is formed thereby.

4. A capillary tube (10) and a dryer for a refrigerator unit and/or a freezer unit in accordance with one of the preceding claims, **characterised in that** the securing element (30) is a paint, an adhesive coating and/or a bitumen coating and/or comprises or consists of acrylic and/or silicone.

5. A capillary tube (10) and a dryer for a refrigerator unit and/or a freezer unit in accordance with one of the preceding claims, **characterised in that** the securing element (30) can be applied or is applied by pulling on, placing on, immersion, coating, rolling and/or spraying.

6. A capillary tube (10) and a dryer for a refrigerator unit and/or a freezer unit in accordance with one of the preceding claims, **characterised in that** the securing element (30) can be released or cannot be released from the capillary tube (10) and/or from the dryer.

7. A capillary tube (10) and a dryer for a refrigerator unit and/or a freezer unit in accordance with one of the preceding claims, **characterised in that** the capillary tube winding (12) is spiral-shaped.

8. A capillary tube (10) and a dryer for a refrigerator unit and/or a freezer unit in accordance with one of the claims 2 to 7, **characterised in that** the coating partly or completely engages around the capillary tube winding (30) and/or at least the part of the dryer (20) enclosed by the capillary tube winding (12).

9. A capillary tube (10) and a dryer for a refrigerator unit and/or a freezer unit in accordance with one of the preceding claims, **characterised in that** the dryer (20) is a cylindrical dryer.

10. A capillary tube (10) and a dryer for a refrigerator unit and/or a freezer unit in accordance with one of the preceding claims, **characterised in that** the securing element (30) is elastic.

11. A refrigerator unit and/or a freezer unit having at least one capillary tube (10) and a dryer in accordance with one of the claims 1 to 9.

12. A method of securing and/or reducing the noise of a capillary tube of a refrigerator unit and/or freezer unit, wherein the capillary tube (10) forms a capillary tube winding (12) in a part section by an at least partial winding onto a dryer (20),
**characterised in that**
a securing element (30), preferably a rubber-elastic compound (30), is arranged in the region of the capillary tube winding (12) and represents an at least partial enveloping of the capillary tube winding (12) wound onto the dryer so that disturbing noises due to a relative movement of parts of the capillary tube winding (12) relative to one another and disturbing noises due to a relative movement of the capillary tube winding (12) to the dryer (20) are prevented or reduced.

13. A method of securing and/or reducing the noise of a capillary tube of a refrigerator unit and/or freezer unit in accordance with claim 12, **characterised in that** the securing element (30) comprises or consists of a paint, an adhesive and/or a bitumen coating and/or a rubber-elastic compound and/or acrylic and/or silicone; and/or **in that** the securing element (30) is applied by pulling on, placing on, immersion, coating, rolling and/or spraying.

14. A method of securing and/or reducing the noise of a capillary tube of a refrigerator unit and/or freezer unit in accordance with claim 12 or claim 13, **characterised in that**, for replacing the securing element (30), the securing element (30) arranged in the region of the capillary tube winding (12) is released and a new securing element (30) is applied by pulling on, placing on, immersion, coating, rolling and/or spraying.

15. A method of securing and/or reducing the noise of a capillary tube of a refrigerator unit and/or freezer unit in accordance with one of the claims 12 to 14, **characterised in that** it is a capillary tube (10) and dryer in accordance with one of the claims to 10 and/or a refrigerator unit and/or freezer unit in accordance with claim 11.

## Revendications

1. Tuyau capillaire (10) et sécheur pour un appareil de refroidissement et/ou de congélation, le tuyau capillaire (10) formant dans une section partielle un enroulement de tuyau capillaire (12) par un enroulement au moins partiel et étant enroulé sur le sécheur (20),
**caractérisé en ce**
**qu'**un élément de sécurisation (30) est prévu dans la zone de l'enroulement de tuyau capillaire (12), lequel élément de sécurisation représente un enveloppement au moins partiel de l'enroulement de tuyau capillaire (12) enroulé sur le sécheur, de sorte que des bruits gênants dus à un mouvement relatif de parties de l'enroulement de tuyau capillaire (12) les unes par rapport aux autres, et des bruits gênants dus à un mouvement relatif de l'enroulement de tuyau capillaire (12) par rapport au sécheur (20) sont empêchés ou réduits.

2. Tuyau capillaire (10) et sécheur pour un appareil de refroidissement et/ou de congélation selon la revendication 1, **caractérisé en ce que** l'élément de sécurisation (30) représente en outre un revêtement (30) de l'enroulement de tuyau capillaire (12) et/ou une garniture sous-jacente à celui-ci et/ou s'étend dans au moins une partie des interstices de l'enroulement de tuyau capillaire (12).

3. Tuyau capillaire (10) et sécheur pour un appareil de refroidissement et/ou de congélation selon la revendication 1 ou 2, **caractérisé en ce que** l'élément de sécurisation (30) comprend ou est formé par une masse élastique type caoutchouc (30) et/ou **en ce que** l'élément de sécurisation (30) comprend ou est formé par une enveloppe en caoutchouc ou une enveloppe caoutchouteuse.

4. Tuyau capillaire (10) et sécheur pour un appareil de refroidissement et/ou de congélation selon l'une des revendications précédentes, **caractérisé en ce que** l'élément de sécurisation (30) est une peinture, une colle et/ou un enduit bitumineux et/ou comporte de l'acrylique et/ou de la silicone ou en est composé.

5. Tuyau capillaire (10) et sécheur pour un appareil de refroidissement et/ou de congélation selon l'une des revendications précédentes, **caractérisé en ce que** l'élément de sécurisation (30) est ou peut être appliqué par absorption, pose, immersion, application au pinceau, application au rouleau et/ou pulvérisation.

6. Tuyau capillaire (10) et sécheur pour un appareil de refroidissement et/ou de congélation selon l'une des revendications précédentes, **caractérisé en ce que** l'élément de sécurisation (30) peut être ou ne peut pas être retiré du tuyau capillaire (10) et/ou du sécheur.

7. Tuyau capillaire (10) et sécheur pour un appareil de refroidissement et/ou de congélation selon l'une des revendications précédentes, **caractérisé en ce que** l'enroulement de tuyau capillaire (12) est réalisé en forme de spirale.

8. Tuyau capillaire (10) et sécheur pour un appareil de refroidissement et/ou de congélation selon l'une des revendications 2 à 7, **caractérisé en ce que** le revêtement enveloppe partiellement ou entièrement l'enroulement de tuyau capillaire (30) et/ou au moins la partie du sécheur (20) entourée par l'enroulement de tuyau capillaire (12).

9. Tuyau capillaire (10) et sécheur pour un appareil de refroidissement et/ou de congélation selon l'une des revendications précédentes, **caractérisé en ce que** le sécheur (20) est un sécheur cylindrique.

10. Tuyau capillaire (10) et sécheur pour un appareil de refroidissement et/ou de
congélation selon l'une des revendications précédentes, **caractérisé en ce que** l'élément de sécurisation (30) est élastique.

11. Appareil de refroidissement et/ou de congélation comprenant au moins un tuyau capillaire (10) et un sécheur selon l'une des revendications 1 à 9.

12. Procédé destiné à la sécurisation et/ou la réduction du bruit d'un tuyau capillaire d'un appareil de refroidissement et/ou de congélation, le tuyau capillaire (10) formant dans une section partielle un enroulement de tuyau capillaire (12) par enroulement au moins partiel sur un sécheur (20),
**caractérisé en ce**
**qu'**un élément de sécurisation (30), de préférence une masse élastique type caoutchouc (30), est disposé dans la zone de l'enroulement de tuyau capillaire (12), lequel élément de sécurisation représente un enveloppement au moins partiel de l'enroulement de tuyau capillaire (12) enroulé sur le sécheur, de sorte que des bruits gênants dus à un mouvement relatif de parties de l'enroulement de tuyau capillaire (12) les unes par rapport aux autres, et des bruits gênants dus à un mouvement relatif de l'enroulement de tuyau capillaire (12) par rapport au sécheur (20) sont empêchés ou réduits.

13. Procédé destiné à la sécurisation et/ou la réduction du bruit d'un tuyau capillaire d'un appareil de refroidissement et/ou de congélation selon la revendication 12, **caractérisé en ce que** l'élément de sécurisation (30) comporte une peinture, une colle et/ou un enduit bitumineux et/ou une masse élastique de type caoutchouc et/ou de l'acrylique et/ou de la silicone ou en est composé et/ou **en ce que** l'élément de sécurisation (30) est appliqué par absorption, pose, immersion, application au pinceau, application au rouleau et/ou pulvérisation.

14. Procédé destiné à la sécurisation et/ou la réduction du bruit d'un tuyau capillaire d'un appareil de refroidissement et/ou de congélation selon la revendication 12 ou 13, **caractérisé en ce que**, pour le remplacement de l'élément de sécurisation (30), l'élément de sécurisation (30) disposé dans la zone de l'enroulement de tuyau capillaire (12) est retiré et qu'un nouvel élément de sécurisation (30) est appliqué par absorption, pose, immersion, application au pinceau, application au rouleau et/ou pulvérisation.

15. Procédé destiné à la sécurisation et/ou la réduction du bruit d'un tuyau capillaire d'un appareil de refroidissement et/ou de congélation selon l'une des revendications 12 à 14, **caractérisé en ce qu'**il s'agit d'un tuyau capillaire (10) et d'un sécheur selon l'une des revendications 1 à 10 et/ou d'un appareil de refroidissement et/ou de congélation selon la revendication 11.
